# EUROPÄISCHE PATENTSCHRIFT

(11) **EP 2 523 811 B1**
(45) Veröffentlichungstag und Bekanntmachung des Hinweises auf die Patenterteilung: **13.11.2013**
(21) Anmeldenummer: 11820860.2
(22) Anmeldetag: 23.12.2011
(51) Int. Cl.: B41J 2/175

(54) **TINTENKARTUSCHE FÜR TINTENSTRAHLDRUCKER**
INK CARTRIDGE FOR INKJET PRINTERS
CARTOUCHE D'ENCRE POUR IMPRIMANTE À JET D'ENCRE

(30) Priorität: 23.12.2010 DE 102010055783
(43) Veröffentlichungstag der Anmeldung: 21.11.2012
(73) Patentinhaber: Marabu GmbH & Co. KG, 71732 Tamm (DE)
(72) Erfinder: MARCEDDU, Constanze, 70567 Stuttgart (DE); WIESEBROCK, Uwe, 71120 Grafenau (DE); ZECH, Ulrich, 71739 Oberriexingen (DE)
(74) Vertreter: Wagner, Kilian
(86) Internationale Anmeldenummer: PCT/EP2011/073950
(87) Internationale Veröffentlichungsnummer: WO 2012/085269

(56) Entgegenhaltungen:
- EP-A2- 1 063 090
- JP-A- 6 211 273
- US-A- 5 666 146
- US-A1- 2006 038 865
- US-B1- 6 219 933

## Beschreibung

Die Erfindung betrifft eine Tintenkartusche für Tintenstrahldrucker nach dem Oberbegriff des Hauptanspruchs, mit einem Außengehäuse und einem innenliegenden Tintenbehältnis, insbesondere einem Tintenbeutel, welches ein Tintenauslassstück aufweist, durch welches das Tintenbehältnis von außen flüssigkeitsleitend kontaktierbar ist.

Aus der US 5,666,146 ist eine Tintenkartusche zum selbstausrichtenden Einsetzen in einen Drucker bekannt. Diese umfasst ein Außengehäuse, welches in der Praxis aus Kunststoff gefertigt ist, in dem ein Tintenbeutel vorgesehen ist, dessen flexible Außenwände durch Aluminium- bzw. Nylonfolie ausgebildet sind. Der Tintenbeutel ist durch ein Tintenauslassstück hindurch vom Drucker über zum Drucker gehörende Schnittstellenmittel bzw. Einstechmittel flüssigkeitsleitend kontaktierbar. Hierzu dringt beim Einführen der Tintenkartusche in den Drucker eine Einstechnadel der Schnittstellenmittel des Druckers in das Tintenauslassstück ein. An einer Frontwand des Außengehäuses sind Führungsöffnungen vorgesehen, die der Aufnahme von druckerseitigen Führungsfortsätzen dienen. Diese Führungsöffnungen wirken mit den druckerseitigen Fortsätzen so zusammen, dass beim Einsetzen der Kartusche in den Drucker die Kartusche zuerst die druckerseitigen Fortsätze kontaktiert und durch diese in Position gebracht wird. Anschließend dringt die Einstechnadel in einer definierten Position in das Tintenauslassstück ein. Beim Eindringen der Kartusche in den Drucker wird die Führungsfunktion der Führungsöffnungen durch die Anlage der druckerseitigen Fortsätze am Innenumfang der Führungsöffnungen bzw. dem resultierenden Gegendruck sichergestellt. Dies wird dadurch erzielt, dass der Durchmesser der Fortsätze am Drucker etwa dem Durchmesser der Führungsöffnungen entspricht. Weiterhin ist am Tintenbeutel eine Stützplatte vorgesehen, die dazu dient den Tintenbeutel auf einer Beutelseite zu versteifen. An der Stützplatte ist ein Füllstandsindikator vorgesehen, der sobald der Tintenbeutel (nahezu) tintenleer ist durch eine Aussparung im Außengehäuse hindurch ragt. Der Füllstandsindikator kann in diesem Fall Druck auf einen (außerhalb der Tintenkartusche angebrachten) Schalter im Drucker ausüben, wodurch druckerseitig ein niedriger Tintenfüllstand in der Kartusche detektiert werden kann.

Eine ähnliche Tintenkartusche ist in der DE 692 14 512 T2 (EP 516 088 B1) beschrieben. Die dort beschriebene Tintenkartusche zeichnet sich dadurch aus, dass das Tintenauslassstück im Querschnitt kreisförmig ausgebildet ist und dass im Tintenauslassstück eine kreisförmige Nut ausgebildet ist, die so formschlüssig mit dem Außengehäuse verbunden ist, dass das Tintenauslassstück in einer vorbestimmten Position relativ zum Gehäuse gehalten und positioniert wird. Im Außengehäuse ist für die Aufnahme der Nut des Tintenauslassstückes ein halbkreisförmiger Einschnitt vorgesehen.

In der US 6,053,606 ist eine Tintenkartusche offenbart, bei der die Stützplatte koplanar abgragende Abschnitte aufweist, durch die die Stützplatte sich vom Außengehäuse abstützt. Beim Entleeren der Tintenkartusche reiben die koplanar abragenden Abschnitte entlang der Innenseite des Außengehäuses.

Gerade in jüngster Zeit wird immer mehr Wert auf einen umweltverträglichen Umgang mit Ressourcen gelegt. Die Kunststoffkartuschen des Standes der Technik sind jedoch nur aufwändig umweltfreundlich entsorgbar. Zudem wird für Kunststoff Erdöl benötigt, ein zunehmend wertvoller werdender Rohstoff.

Aus der US 7,488,059 B1 ist ein sogenanntes "Bulk-Ink System" bekannt, bei dem ein außerhalb des Druckers angeordnetes Tintenreservoir eine im Drucker angeordnete (zusätzlich zu dem Tintenreservoir vorgesehene) Tintenkartusche mittels einer Tintenzuleitung versorgt. Das führungsmittelfreie Gehäuse des Tintenreservoirs kann hier aus Pappe oder Plastik sein. Im Gegensatz zu der handelsüblichen Kunststoff-Tintenkartusche ist keine Zentrierung des frei platzierbaren Tintenreservoirs notwendig.

Auch aus der DE 44 25 694 A1 ist ein weiteres solches "Bulk-Ink System" bekannt, wobei das führungsmittelfreie Gehäuse des frei platzierbaren Tintenreservoirs aus Karton ist. Die über eine Tintenleitung mit dem Tintenreservoir verbundene Tintenkartusche ist ein an die Form des Kartuschenaufnahmebereichs des Druckers angepasstes Formteil, üblicherweise aus einem harten Kunststoff.

Aus der US 2005/0151813 A1 ist ein Druckgestell insbesondere zum Bedrucken von T-Shirts, bekannt, bei dem eine Vielzahl von frei platzierbaren und führungsmittelfreien Tintenreservoirs auf einen Rahmen aufgesetzt werden. Die Tintenreservoirs sind über flexible Schläuche, die die freie Platzierbarkeit gewähren sollen, mit dem Druckkopf verbunden.

Es ist also insgesamt bekannt, bei Tintenreservoirs, welche über örtlich flexible Schläuche angeschlossen werden, das Außengehäuse auch aus einem Zellstoffmaterial wie Pappe oder Karton auszufertigen. In den Fällen, bei denen das Tintenreservoir eine im Drucker platzierte Tintenkartusche versorgt, handelt es sich um handelsübliche Kunststoffkartuschen. Tintenkartuschen weisen im Gegensatz zu den zuvor beschriebenen, zusätzlich zu den Tintenkartuschen vorgesehenen, frei platzierbaren Tintenreservoirs Führungsmittel auf, um die Tintenkartusche relativ zu ortsfesten Einstech- bzw. Schnittstellenmitteln in den Drucker beim Einschub auszurichten bzw. zu zentrieren. Die Schnittstellenmittel können hierfür Gegenführungsmittel umfassen, wobei diese beim Einsetzen der Tintenkartusche die Tintenkartusche durch Gegenkraft auf die Führungsmittel in eine Sollposition führen.

Ausgehend vom dargestellten Stand der Technik liegt der Erfindung die Aufgabe zugrunde, eine Tintenkartusche zum direkten Einsetzen in einen Tintenstrahldrucker so zu verbessern, dass sie ökologisch verträglicher ist und ökonomisch langfristig zu stabilen Preisen produzierbar ist.

Die Aufgabe wird mittels einer Tintenkartusche mit den Merkmalen des Patentanspruchs 1 gelöst. Vorteilhafte Weiterbildungen der Erfindung sind in den Unteransprüchen beschrieben.

Die Tintenkartusche mit den Merkmalen des Patentanspruchs 1 ermöglicht gegenüber dem Stand der Technik eine besonders umweltverträgliche und zukunftssichere Bauweise. Erreicht wird dies, indem Zellstoff als hauptsächliches Material für das Außengehäuse verwendet wird, insbesondere bestehen mindestens vier, bevorzugt mindestens sechs Seitenflächen des Außengehäuses aus Zellstoff. Hierdurch werden eine umweltverträgliche Herstellung und eine umweltfreundliche Entsorgung möglich. Zellstoff, also der chemische Aufschluss von Pflanzenfasern, wird aus natürlich nachwachsenden Rohstoffen hergestellt, kann gut recycelt werden und besteht selbst meist aus recyceltem Material.

Sind im Drucker Schnittstellenmittel und/oder Einstechmittel vorgesehen, bei denen durch (im Drucker) positionsfeste Mittel, etwa einer Einstechnadel, eine tintenleitende Verbindung hergestellt wird, so muss sowohl die Position der Kartusche relativ zu den Schnittstechmitteln im benutzbaren Zustand als auch die Positionsbewegung während des Einsetzens innerhalb eines definierten Rahmens liegen, damit die Tintenkartusche ausgerichtet bzw. zentriert wird und beispielsweise eine Einstechnadel in das Tintenauslassstück der Tintenkartusche sticht und nicht undefiniert neben dieses. Aus diesem Grund werden bei gängigen Kunststoff-Tintenkartuschen aus dem Stand der Technik einstückig mit dem Gehäuse ausgebildete Formteile vorgesehen.

Durch die erfindungsgemäße Ausgestaltung der Außenhülle aus einem Zellstoff ist die Tintenkartusche grundsätzlich nicht zur Verwendung mit Schnittstellenmittel bzw. zum selbstausrichtenden Einsetzen geeignet, da sich die für eine Zentrierung notwendige Formgebung nicht ohne weiteres erreichen lässt. Auch ist ein Papier- und/oder Kartonmaterial für die Führungsfunktion nicht ausreichend stabil bzw. hart. Es ist deshalb erfindungsgemäß vorgesehen, dass Führungsmittel, insbesondere ein Führungsarm, an der Außenhülle der Tintenkartusche vorgesehen sind, sodass die Tintenkartusche sich beim Einsetzen in den Drucker relativ zum Tintenport selbst ausrichtet. Diese Führungsmittel sind bevorzugt aus einem Material (oder Materialgemisch oder Materialzusammenschluss), welches eine höhere Stabilität aufweist als das Material der Außenhülle, wobei als höhere Stabilität eine höhere Steifigkeit (bevorzugt gemessen durch den Elastizitätsmodul und/oder den Schubmodul), eine höhere Festigkeit (insbesondere Druckfestigkeit) und/oder eine höhere Härte (bevorzugt gemessen nach Shore, Mohs, Martens, Brinell und/oder Rockwell) des Materials anzusehen ist, insbesondere umfasst oder besteht das Material aus Kunststoff, Metall und/oder Holz. Diese Werkstoffe weisen die zum Ausrichten notwendige Stabilität auf, sodass insbesondere bei einem zur Sollposition versetzten Einsetzen in den Drucker die wirkendenden Kräfte gut aufgenommen werden können ohne dass es zu einer plastischen Deformation kommt.

Vorzugsweise umfassen die Führungsmittel einen an einer Längsseitenwand der Kartusche seitlich hervorstehenden Führungsarm. Dieser Führungsarm ist so ausgebildet, dass er die Tintenkartusche mittels einer Führung, insbesondere einer in eine Solleinsatzrichtung langgestreckten Führungsschiene, im Drucker führen kann. Aus Stabilitätsgründen ist er vorzugsweise aus einem Material, einer Materiallegierung und/oder einem Mehrschichtaufbau, z.B. Laminat, insbesondere mit einer Stützschicht, umfassend oder bestehend aus Kunststoff, Metall und/oder Holz.

Vorzugsweise ist der Führungsarm als Winkelelement ausgebildet, dabei ragt ein Schenkel durch eine Aussparung der Längsseitenwand der Tintenkartusche hindurch, welcher dann an seinem außerhalb des Außengehäuses liegenden Teil vom Drucker kontaktierbar ist. Bei einem L-förmigen Winkel ist ein zweiter Schenkel des Winkels an einer Innenwand der Tintenkartusche fixiert, bevorzugt mit dieser verklebt. Auch denkbar ist die Ausgestaltung des Führungsarms als T-förmiger Winkel, wodurch der Führungsarm an einer weiteren Fläche des Außengehäuses fixiert werden kann. Durch die Ausgestaltung als Winkelelement kann die Belastbarkeit des Führungsarmes erhöht werden, da die von außerhalb auf den Führungsarm wirkenden Kräfte teilweise aufgenommen werden können.

Bei einer zweiteiligen Ausführungsform der Tintenkartusche ist der Führungsarm bevorzugt am Unterteil vorzusehen und dort zu fixieren. Im Oberteil ist in diesem Fall bevorzugt eine Aussparung für den Führungsstift vorzusehen.

Diese Aussparung muss für eine konstruktiv einfache Ausführung nicht passgenau an den Führungsarm angepasst sein, sondern kann deutlich weiter als dieser sein und insbesondere bis auf den Boden der Tintenkartusche reichen.

Zusätzlich oder alternativ zu dem vorbeschriebenen Führungsarm können die Führungsmittel einen Axialfortsatz und/oder eine Vertiefung aus einem geeigneten Material, insbesondere Kunststoff, Metall und/oder Holz, aufweisen.

Zusätzlich zu den Seitenflächen aus Zellstoff können ggf. vorgesehene Schienen oder Gerüste aus anderen Materialien, insbesondere zur Ausbildung der Kanten, vorgesehen sein. Jedoch sollte das Außengehäuse zumindest größtenteils aus Zellstoff sein, d.h. der Flächenanteil von Zellstoff an den Innen- und Außenflächen des Außengehäuses sollte mindestens 80 Prozent, bevorzugt mindestens 95 Prozent, betragen.

Besonders bevorzugt ist das Außengehäuse durch Karton oder Pappe ausgebildet, wobei Karton ein im Wesentlichen Zellstoff aufweisendes Material mit einem Flächengewicht von unter 600 g/m² bezeichnet und Pappe ein im Wesentlichen Zellstoff aufweisendes Material mit einem Flächengewicht von über 600 g/m².

Besonders geeignet als Material für das Außengehäuse hat sich ein- oder mehrwellige Wellpappe herausgestellt. Hierbei ist die Wellenart der Wellpappe bevorzugt eine Feinstwelle mit einer Wellenteilung zwischen 3,0 mm und 3,5 mm und einer Wellenhöhe zwischen 1,0 mm und 1,8 mm. Diese Werte bieten einen guten Kompromiss aus Stabilität und Platzbedarf.

Bevorzugt ist die Tintenkartusche quaderförmig aufgebaut und weist Seitenwände, genauer eine Frontwand, eine Rückwand, zwei Längsseitenwände, sowie einen Boden und einen Deckel, auf, wobei die Längserstreckung der Tintenkartusche größer als die Breitenerstreckung ausgebildet ist und die Breitenerstreckung größer als die Höhenerstreckung ausgebildet ist.

Die Längserstreckung der Tintenkartusche beträgt bevorzugt zwischen 40 cm und 60 cm, insbesondere zwischen 45 cm und 55 cm, ihre Breitenerstreckung beträgt bevorzugt zwischen 9 cm und 11 cm und ihre Höhenerstreckung beträgt bevorzugt zwischen 2 cm und 3 cm.

Eine zweiteilige Ausführung des Außengehäuses ist vorteilhaft. Hierbei umfasst die Tintenkartusche ein Oberteil und ein Unterteil, welche so ausgebildet sind, dass sie ineinander gesteckt werden können und zusammen das Außengehäuse der Tintenkartusche ausbilden. Das Oberteil umfasst den Deckel und Seitenwandschichten. Das Unterteil umfasst den Boden und Seitenwandschichten. Zusammengesetzt liegen die Seitenwandschichten des Unterteils innerhalb der Seitenwandschichten des Oberteils. Sie bilden gemeinsam die Seitenwände der Tintenkartusche, welche hierdurch im Überlappungsbereich von Ober- und Unterteil zumindest abschnittsweise doppelwandig (bzw. doppelschichtig) ausgebildet sind. Der Deckel des Oberteils stützt sich an den Kanten der Seitenwandschichten des Unterteils ab. Gleichermaßen stützt sich der Boden des Unterteils an den Kanten der Seitenwandschichten des Oberteils ab.

Zwischen dem Ober- und Unterteil befindet sich ein Tintenbehältnis, welches vorzugsweise durch ein Tintenauslassstück von außerhalb der Tintenkartusche flüssigkeitsleitend kontaktierbar ist. Hierfür dringen bevorzugt druckerseitige Einstechmittel in das Tintenauslassstück ein und bilden einen Flüssigkeitskanal vom Inneren des Tintenbehältnisses zu den Tintendüsen des Druckkopfs. Durch die zweiteilige Ausführung der Tintenkartusche ist die Montage, insbesondere in Bezug auf das im Außengehäuse befindliche Tintenbehältnis, deutlich vereinfacht. Bei einer einteiligen Ausführungsform müsste das Außengehäuse kompliziert um das Tintenbehältnis herum geformt und gefestigt werden, was auch den Austausch des Tintenbehältnisses in der Tintenkartusche deutlich erschweren würde.

Es hat sich als vorteilhaft herausgestellt in der Frontwand der Tintenkartusche eine Aussparung vorzusehen, durch die hindurch das Tintenauslassstück nach außen gelegt wird. Bevorzugt ragt das Tintenauslassstück über die Frontwand der Tintenkartusche hinaus.

Zusätzlich oder alternativ zu von der Frontwand gebildeten Formschlussmitteln können zwischen der Frontwand und dem Tintenbehältnis Formschlussmittel vorgesehen sein, die das Tintenbehältnis von der Frontwand beabstanden, wodurch eine Knautschzone zwischen Frontwand und Tintenbehältnis gebildet wird, welche insbesondere beim Einsatz der Tintenkartusche in den Drucker eine weitere Sicherheit vor Beschädigungen, insbesondere des Tintenbehältnisses, bildet. Bevorzugt beabstanden die Formschlussmittel das Tintenbehältnis um mindestens 0,5 cm von der Frontwand des Außengehäuses. Weiterhin gewähren die Formschlussmittel einen sicheren Sitz des Tintenbehältnisses in der Tintenkartusche.

Vorteilhafterweise ist in dem Tintenauslassstück mindestens eine Nut vorgesehen, die die Frontwand der Tintenkartusche in ihrer Dicke zumindest abschnittsweise so einschließt, dass ein Verrutschen des Tintenbehältnisses in Längsrichtung unterbunden wird, indem die Seitenflächen der Nut die in Längsrichtung wirkenden Kräfte aufnehmen.

Im Stand der Technik, beispielsweise in der EP 516 088 B1, ist das Tintenauslassstück im Querschnitt kreisförmig. Bei der vorliegenden Erfindung ist weiterbildungsgemäß bevorzugt vorgesehen, dass das Tintenauslassstück und/oder die Tintenauslassstückaussparung der Frontwand und/oder die Tintenauslassstückaussparung der Formschlussmittel in ihrem Querschnitt rechteckig ist/sind. Es kann aber auf einfache Weise eine Verdrehsicherung des Tintenbehältnisses gegenüber dem Außengehäuse erzeugt werden, wenn sowohl der Querschnitt der Tintenauslassstückaussparung als auch der Querschnitt des Tintenauslassstückes im Wesentlichen rechteckig sind, was deshalb bevorzugt wird.

Weiterhin hat es sich als vorteilhaft herausgestellt an einer Längsseitenwand eine steigende (Führungs-)Flanke aus Richtung der Frontwand hin zur Rückwand vorzusehen, insbesondere dadurch, dass die Höhenerstreckung der Längsseitenwand zur Frontwand hin abnimmt. Diese Flanke kann als Führungsmechanismus beim Einführen in einen Drucker dienen. Insbesondere wird im Drucker ein Gegenstück zu dieser Flanke vorgesehen, wodurch verhindert wird, dass die Tintenkartusche falsch ausgerichtet in den Drucker eingeführt werden kann. Dies kann nicht geschehen, da die Flanke an den anderen Kanten der Tintenkartusche nicht existiert und somit ein Einführen durch das druckerseitige Gegenstück verhindert wird.

Angepasst an die steigende Flanke ist es vorteilhaft neben dieser eine Aussparung im Boden vorzusehen, die die Seitenkante in Querrichtung fortsetzt, also dass überall dort, wo die Längsseitenwand nicht die maximale Höhenerstreckung aufweist, der Boden beginnend an der Flanke eine Lücke mit fester Breite aufweist. Auch kann durch diese weitere Aussparung das Gegenstück im Drucker entsprechend breiter ausgebildet sein, wodurch ein falsch ausgerichtetes Einführen noch besser verhindert werden kann, da eine größere Gegenfläche zur Verfügung steht.

Weiterhin kann der Deckel und/oder der Boden der Tintenkartusche bevorzugt mit einer zusätzlichen Verstärkerschicht, insbesondere ebenfalls aus Zellstoff, bevorzugt aus einwelliger Wellpappe, versehen sein, wobei die Verstärkerschicht mit dem Deckel im Innenraum der Tintenkartusche verklebt, insbesondere querverklebt, ist. Bevorzugt ist die Verstärkerschicht in ihrer Fläche kleiner als die Innenfläche des Deckels und weist beispielsweise einen Randabstand von 1 bis 5 mm, insbesondere 2 mm, zu den Längsseitenwänden der Tintenkartusche auf. Durch die Verstärkerschicht ist der Deckel bzw. der Boden belastungsfähiger. Eine solche Verstärkerschicht ist nicht nur am Deckel oder Boden sondern an allen Flächen der Tintenkartusche denkbar.

Um den Deckel und/oder den Boden besonders belastbar zu gestalten, hat es sich als vorteilhaft herausgestellt, die Verstärkerschicht so anzuordnen, dass die Wellen in der Pappe der Verstärkerschicht orthogonal zu den Wellen in der Pappe des Deckels bzw. des Bodens verlaufen. Hierdurch ist der Deckel bzw. der Boden auch in Wellenrichtung des Deckels bzw. des Bodens versteift.

Durch das Vorsehen einer Verstärkerschicht im Inneren des Deckels, kann eine Aussparung in der äußeren - dem Kartuschenoberteil zugehörigen - Pappschicht vorgesehen sein, wobei die Aussparung jedoch zumindest teilweise von der Verstärkerschicht abgedeckt ist, also die Aussparung nicht in ihrer gesamten Flächenerstreckung identisch auch im zugehörigen Verstärkerschichtabschnitt ausgespart ist. Hierdurch wird in einem Abschnitt des Deckels ein Einsatz für zusätzliche Bauteile, wie beispielsweise RFID-Chips oder Mikrochips, zur Verfügung gestellt, die dann von der Verstärkerschicht gestützt werden bzw. an der Verstärkerschicht fixiert sind. Die Verstärkerschicht dient dann als eine Art Stützboden für das darauf aufgeklebte Bauteil, welches an seiner Oberseite bevorzugt eine möglichst übergangslose zusammenhängende Ebene mit dem Kartuschenoberteil bildet.

Bevorzugt ist in der Verstärkerschicht eine weitere Aussparung vorgesehen, die kleiner als die Aussparung im Deckel ausgebildet ist. Hierdurch wird es ermöglicht, Bauteile zumindest teilweise auch in den Innenraum der Tintenkartusche ragen zu lassen. Insbesondere können RFID-Chips oder Mikrochips, die in ihrer Architektur nicht völlig plan sind durch diese Aussparung ragen.

Als vorteilhaft hat es sich herausgestellt in die Außenwand des Bodens der Tintenkartusche ein eingestanztes Fenster vorzusehen. Die Einstanzung durchdringt vorzugsweise den Boden nicht in seiner gesamten Dicke. Ein eingestanztes Fenster hat den Vorteil, dass es sich nicht ungewollt von der Tintenkartusche ablösen kann. Zusätzlich oder alternativ können die Umrisse eines Fensters zur einfacheren und exakteren Positionierung eines aufgeklebten Smart-Card eingestanzt werden.

Viele Drucker weisen Fortsätze auf, die dazu dienen Tintenkartuschen, wie sie beispielsweise in oben genannter US 5,666,146 beschrieben sind, beim Einbau in den Drucker zu führen bzw. zu justieren. Diese Funktion wird bei der erfindungsgemäßen Tintenkartusche durch den Führungsarm ausreichend wahrgenommen. Die druckerseitigen Fortsätze führen vielmehr wegen zusätzlich erzeugter Reibung zu einem erschwerten Ein- und Ausbau, bzw. führen schlimmstenfalls zu einem Verkeilen im Drucker, welches nur mit erhöhtem Wartungsaufwand wieder behoben werden kann. Deshalb hat es sich als vorteilhaft erwiesen auf die Führungsfunktion der druckerseitigen Fortsätze bewusst zu verzichten und für minimale Konflikte mit bestehenden Druckern diese berührungslos in den Aufnahmeöffnungen aufzunehmen, wobei bevorzugt im eingebauten Zustand ein minimaler Abstand von 0,2 mm zwischen den druckerseitigen Fortsätzen und den ihr gegenüber liegenden Innenflächen der Aufnahmeöffnungen vorgesehen ist. Bevorzugt ist die Tintenkartusche somit so weitergebildet, dass das in der Frontseite Aufnahmeöffnungen zur berührungslosen Aufnahme von druckerseitigen Fortsätzen vorgesehen sind. Sollte dennoch eine Führungsfunktion durch die druckerseitigen Fortsätze gewünscht sein können die Führungsmittel zusätzlich oder alternativ zum Führungsarm entsprechende mit den druckerseitigen Fortsätzen zusammenwirkende Mittel umfassen. Bevorzugt bestehen jedoch die Führungsmittel ausschließlich aus dem Führungsarm, der vorzugsweise mit einer sich in Einschubrichtung erstreckenden Schiene als Gegenführungsmittel im Drucker zusammen wirkt, wobei die druckerseitige Schiene in ihrer Längserstreckung vorzugsweise mindestens so lang ist wie die Kartusche.

Bei bekannten Plastikkartuschen aus dem Stand der Technik werden üblicherweise Tintenbeutel verwendet, bei denen ein Silikonstopfen zum Durchdringen durch eine druckerseitige Einstechnadel vorgesehen ist. Dieser Silikonstopfen dient maßgeblich der Abdichtung eines benutzten Tintenbeutels sowohl im eingestochenen Zustand als auch nach dem Herausziehen der Einstechnadel. Die Plastikkartuschen sind, insbesondere als Spritzgussformteil, so ausgebildet, dass sie bei eingelegtem Tintenbeutel den Silikonstopfen so umschließen, dass dieser in seiner Position festgehalten wird, und insbesondere bei einem Herausziehen der Einstechnadel nicht mit hinaus gezogen wird. Bei einer erfindungsgemäßen Tintenkartusche ist solch eine gehäuseseitige Passform jedoch nur umständlich erreichbar. Um den entsprechenden Effekt dennoch zu erzielen, können auf besonders vorteilhafte Weise am Tintenbeutel, insbesondere am bzw. im Tintenauslassstück, Rückhaltemittel, beispielsweise in Form einer Siegelplatte, vorgesehen sein, die so ausgebildet und angeordnet sind, dass sie beim Herausziehen der Tintenkartusche aus dem Drucker eine Rückhaltekraft auf am Tintenbeutel vorgesehene Dichtmittel, insbesondere in Form eines Silikonstopfens, ausüben können. Bevorzugt ragen die Rückhaltemittel in Richtung der druckerseitigen Einstechmitteln über die Dichtmittel hinüber und überkragen die Rückhaltemittel rechtwinklig zu der Auszugsrichtung der Tintenkartusche.

Bevorzugt wird das Tintenbehältnis durch eine Stützplatte gestützt. Die Stützplatte aus starrem Material gefertigt und liefert dem Tintenbehältnis somit Stabilität. Sie ist am Tintenbehältnis fixiert, bevorzugt mit diesem verklebt.

Die Stützplatte ist bevorzugt im Wesentlichen eben ausgebildet und erstreckt sich in Längs- und Breitenrichtung der Tintenkartusche. Je nach Füllstand des Tintenbehältnisses variiert die Höhenlage der Stützplatte relativ zum Boden. Durch das Abgreifen der Stützplattenhöhe, kann ein Rückschluss auf den Tintenstand im Tintenbehältnis gezogen werden. Das Tintenbehältnis ist bevorzugt auf der der Stützplatte gegenüber liegenden Seite mit dem Boden verklebt, da so sichergestellt wird, dass sich beim Entleeren die Stützplatte in Richtung Boden bewegt und nicht etwa ein Abstand zwischen Tintenbehältnis und Boden entsteht (und die Stützplatte trotz Entleerung stationär bleibt).

Bevorzugt ragt die Stützplatte in ihrer Ebenenerstreckung nicht über das Tintenbehältnis hinaus. Hierdurch wird ein Kontakt zwischen Stützplatte und Innenwand des Außengehäuses vermieden, was ein ungewolltes Verkanten zwischen diesen, und somit einen falschen Rückschluss auf den Füllstand, zur Folge haben kann. Beispielsweise in der US 6,053,606 wird generell wert darauf gelegt, dass sich die Stützplatte von den Außenwänden abstützt um Schäden am Tintenbehältnis zu vermeiden. Auf dies wird bewusst verzichtet um eine einfachere Anordnung zu erhalten und vor allem, um Reibung zwischen der Stützplatte und der Kartusche oder gar ein Verkanten der Stützplatte zu vermeiden.

Als besonders bevorzugte Ausführungsform der Tintenkartusche ist anzusehen, dass eine Stützplatte vorgesehen ist, die sich in einer zum Boden parallelen Ebene erstreckt und die an dem befüllten Tintenbehältnis fixiert ist, wobei die Stützplatte (8) in ihrer Ebene das Tintenbehältnis an keiner Stelle überragt.

Für ein besseres Abgreifen des Füllstands kann ein Füllstandsindikator an der Stützplatte vorgesehen sein, dem eine Aussparung im Boden der Tintenkartusche zugeordnet ist. Der Füllstandsindikator dient als Verlängerung der Stützplatte in Richtung der Aussparung, wodurch für ein Abgreifen der (relativen) Stützplattenhöhe außerhalb der Tintenkartusche erfolgen kann. Beispielsweise kann im Drucker ein Drucksensor unmittelbar unter der Aussparung für den Füllstandsindikator angeordnet sein, der durch Kontakt die relative Füllstandshöhe oder zumindest binär einen (zu) niedrigen Füllstand detektieren kann.

Bevorzugt geht der Füllstandsindikator schräg von der Stützplatte ab und geht mit keinem oder möglichst wenig Flächenkontakt zum Außengehäuse um den Beutel herum zur Aussparung im Boden. Alternativ zu der schrägen Ausbildung des Füllstandsindikators, kann dieser auch gestuft von der Stützplatte abgehen. Er geht in dieser Alternative ebenfalls mit keinem oder möglichst wenig Flächenkontakt zum Außengehäuse um den Beutel herum zur Aussparung im Boden.

Als besonders bevorzugte Ausführungsform ist anzusehen, dass von der Stützplatte aus ein Füllstandsindikator, insbesondere zum Zusammenwirken mit einem Füllstandsschalter, insbesondere ein Druckschalter des Druckers, in Richtung Boden der Tintenkartusche hervorragt und dass im Boden der Tintenkartusche eine Aussparung für den Füllstandsindikator vorgesehen ist.

Um die Tintenkartusche auch mit einer Vielzahl von Druckern verwenden zu können, hat es sich als vorteilhaft herausgestellt die Tintenkartusche mit einem Adapter zu benutzen. Ein solcher Adapter weist auf einer Seite Einstechmittel auf, die es ihm ermöglichen in das Tintenbehältnis einzudringen und Tinte abzuleiten und dem Druckkopf zuzuführen. Auf der anderen Seite weist er Auslassmittel auf, die es wiederum Einstechmitteln eines Druckers ermöglichen in sie Einzudringen und Tinte in diesen abzugreifen. Hierdurch dringen die Einstechmittel des Druckers nicht direkt in das Tintenbehältnis ein, also muss die Tintenauslassöffnung des Tintenbehältnisses nicht an die Form der Einstechmittel des Druckers angepasst sein.

Der Adapter ist dabei bevorzugt an der Kartusche fixiert, und weist bevorzugt wie oben beschrieben Aufnahmeöffnungen für druckerseitige Fortsätze auf um ein leichteres Ein- und Ausbauen zu ermöglichen.

Bevorzugt ist das Tintenbehältnis als Tintenbeutel mit flexiblen Wänden ausgebildet.

Besonders bevorzugt ist weiterbildungsgemäß vorgesehen, dass an dem Tintenauslassstück Dichtungsmittel, insbesondere aus einer Silikonmasse, vorgesehen sind und dass an dem Tintenauslassstück Rückhaltemittel vorgesehen sind, die so angeordnet und ausgebildet sind, dass sie beim Herausziehen der Tintenkartusche aus dem Drucker eine Rückhaltekraft auf die Dichtmittel, ausüben, wobei die Rückhaltemittel bevorzugt aus einem anderen Material ausgebildet sind als das Außengehäuse der Tintenkartusche und insbesondere umfassen ein oder bestehen aus einem zellstofffreien Material oder Materialgemisch.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1:: ein Oberteil eines Außengehäuses einer Tintenkartusche in einer perspektivischen Ansicht,
- Fig. 2:: ein Unterteil des Außengehäuses der Tintenkartusche gem. Fig. 1 in einer perspektivischen Ansicht,
- Fig. 3:: eine Tintenkartusche mit Einhängungen für Beutel im Bodenteil in einer perspektivischen Ansicht,
- Fig. 4:: eine Tintenkartusche mit eingesetztem Tintenbeutel in einer Frontalansicht,
- Fig. 5:: einen konturierten Zuschnitt für ein Oberteil der Tintenkartusche in einer Draufsicht,
- Fig. 6:: einen konturierten Zuschnitt für ein Unterteil der Tintenkartusche in einer Draufsicht,
- Fig. 7:: einen konturierten Zuschnitt für eine Verstärkerschicht für ein Oberteil nach Fig. 5 der Tintenkartusche in einer Draufsicht,
- Fig. 8a:: eine schematische Darstellung einer ersten Ausführungsform eines Tintenbeutels mit Stützplatte,
- Fig. 8b:: eine schematische Darstellung einer zweiten Ausführungsform eines Tintenbeutels mit Stützplatte, und
- Fig. 9:: eine schematische Schnittansicht eines Ausführungsbeispiels einer Tintenkartusche mit Formmitteln.

Fig. 1 zeigt eine Ausführungsform eines Oberteils 10 eines Außengehäuses 2 einer Tintenkartusche 1 in einer perspektivischen Ansicht. Das Oberteil 10 liegt in dieser Ansicht auf dem Deckel 11. Seitlich weist das Oberteil 10 zwei parallele Längsseitenwandschichten 13 und 14 auf. Die beiden Längsseitenwandschichten sind an ihren Enden durch eine Rückwandschicht 12 und eine dazu parallele Frontwandschicht 15 verbunden. Die Rückwandschicht 12 und die Frontwandschicht 15 liegen sich gegenüber, die Längsseitenwandschichten 13 und 14 sind orthogonal zur Frontwandschicht 15 bzw. zur Rückwandschicht 12 angeordnet. Der Deckel 11 und die Wandschichten 12 bis 15 des Oberteils 10 der Tintenkartusche 1 sind aus Wellpappe gefertigt. Insgesamt bildet das Oberteil 10 eine becken- bzw. schalenförmige Geometrie.

In der Frontwandschicht 15 des Oberteils 10 sind zwei beanstandete rechteckige Aufnahmeöffnungen 19 vorgesehen. Die Aufnahmeöffnungen 19 dienen der Aufnahme von druckerseitigen Fortsätzen. Der Querschnitt der Aufnahmeöffnungen 19 ist jeweils größer als der Querschnitt der druckerseitigen Fortsätze, wodurch eine berührungslose Aufnahme der druckerseitigen Fortsätze erfolgen kann und folglich beim Einsetzen der Tintenkartusche in den Drucker durch die druckerseitigen Fortsätze keine zusätzliche Reibung an der Tintenkartusche entsteht, was wiederum mögliche Komplikationen verhindert, wie ein Verkanten der Tintenkartusche und/oder plastische Deformation insbesondere der Pappe des Außengehäuses. In der Mitte der Frontwandschicht 15 ist eine rechteckige Aussparung 20 für ein Tintenauslassstück vorgesehen. Die Aussparung reicht nicht bis zum Deckel 11, sondern es ist ein durch Wellpappe der Frontwandschicht 15 gefüllter Bereich zwischen ihnen ausgefüllt. Auf der dem Deckel 11 abgewandten Seite geht die Aussparung für das Tintenauslassstück jedoch bis zum Rand, da aus dieser Richtung her das Tintenauslassstück in die Aussparung eingelegt wird und ein mit Wellpappe der Frontwandschicht 15 ausgefüllter Bereich hier einem einfachen Einlegen entgegen stehen würde.

An der ersten Längsseitenwandschicht ist eine rechteckige Aussparung 18 für am Unterteil vorgesehene Führungsmittel 136, hier ausgebildet durch einen Führungsarm 36, vorgesehen, mit welchen die Kartusche in einer Führungsschiene im Drucker führbar ist. Diese Aussparung grenzt direkt an die Frontwandschicht 15 an. Die Aussparung 18 ist auf der dem Deckel 11 abgewandten Seite durchgängig, da von dieser Richtung der Führungsarm (des Unterteils) aufgenommen wird.

Fig. 2 zeigt ein zu dem in Fig.1 gezeigten Oberteil 10 zugehöriges Unterteil 30 der Tintenkartusche 1 ebenfalls in einer perspektivischen Ansicht. Das Unterteil 30 liegt in dieser Ansicht auf dem Boden 31. In Querrichtung (in Richtung der Breitenerstreckung der Kartusche) wird das Unterteil 30 durch die zwei parallelen Längsseitenwandschichten 33 und 34 begrenzt. In Längsrichtung wird das Unterteil 30 durch die Frontwandschicht 35 und die dazu parallele Rückwandschicht 32 begrenzt. Der Boden 31 und die Wandschichten 32 bis 35 des Unterteils 30 der Tintenkartusche 1 sind aus Wellpappe gefertigt. Insgesamt bildet das Unterteil 10 ebenfalls eine becken- bzw. schalenförmige Geometrie.

An der Frontwandschicht 35 des Unterteils 30 sind zwei beabstandete rechteckige Aufnahmeöffnungen 39 vorgesehen. In der Mitte der Frontwandschicht 35 des Unterteils 30 ist weiterhin eine rechteckige Aussparung 40 für das Tintenauslassstück 5 vorgesehen.

An der ersten Längsseitenwandschicht 33 sind die Führungsmittel in Form des Führungsarm 36 angebracht, der die Tintenkartusche in einer (nicht dargestellten) druckerseitigen Führungsschiene führt.

Im Boden 31 ist eine rechteckige Aussparung 42 für einen (nicht dargestellten) Füllstandsindikator vorgesehen.

Für eine bessere Stabilität der Tintenkartusche 1 sind im Ober- und Unterteil Verstärkerschichten vorgesehen, die mit geeignetem Klebemittel an Ober- bzw. Unterteil fixiert sind. Im Oberteil 10 ist der Deckel 11 durch die Verstärkerschicht 50 weiter gefestigt. Die Verstärkerschicht 50 ist vorzugsweise ebenfalls aus Wellpappe und weist eine Wellenrichtung auf, die orthogonal zu der Wellenrichtung der jeweiligen Abschnitte ist, an die sie angebracht ist.

Um eine vollständige Tintenkartusche 1 zu erhalten, werden das Unterteil aus Fig. 1 und das Oberteil 10 aus Fig. 2 zusammen gesteckt. Hierfür ist die Fläche des Deckels 11 in ihrer Längs- und Breitenerstreckung größer als die Fläche des Bodens 31, wodurch die Seitenwandschichten 13 und 14 des Oberteils 10 außerhalb um die Seitenwandschichten 33 und 34 des Unterteils 30 herum liegen. Insgesamt werden also durch das Obertteil 10 und das Unterteil 30 zweischichtige Seitenwände der Tintenkartusche 1 ausgebildet.

Vor dem Zusammensetzen wird in das Unterteil 30 ein Tintenbehältnis 4 eingesetzt. Hierbei wird das Tintenauslassstück 5 des Tintenbehältnisses 4 in der Aussparung 40 des Unterteils 30 fixiert. Zum besseren Halt ist bevorzugt am Tintenauslassstück 5 des Tintenbehältnisses 4 eine erste Nut 6 vorgesehen.

Beim Aufsetzen des Oberteils 10 wird das Tintenbehältnis 4 zusätzlich am Tintenauslassstück in der Aussparung 20 des Oberteils 10 fixiert. Hierfür kann ebenfalls die Nut 6 vorgesehen sein, die dann in ihrer Breite an die Summe der Dicken von Frontwandschicht 35 des Unterteils 30 und Dicke der Frontwandschicht 15 des Oberteils 10 angepasst ist. Alternativ kann eine zweite Nut 7 vorgesehen sein, die nur an die Dicke der Frontwandschicht 15 des Oberteils 10 angepasst ist. Entsprechend ist in diesem Fall die Nut 6 in ihrer Breite an die Dickenerstreckung der Frontwandschicht 35 des Unterteils 30 angepasst.

In Fig. 3 ist das Unterteil 30 aus Fig. 2 mit zusätzlichen Formschlussmitteln 43 dargestellt. Diese als Einhängung ausgebildeten Formschlussmittel 43 beabstanden das Tintenbehältnis 4 von der Frontwandschicht 35 des Unterteils 30. Weiterhin kann die Nut 6 im Tintenauslassstück sich auch gegen die Formschlussmittel 43 oder Teile davon stützen (alternativ oder zusätzlich zur Frontwand der Tintenkartusche).

Wie in Fig. 8a dargestellt, ist in einer ersten Ausführungsform am Tintenbehältnis 4 eine Stützplatte 8 fixiert. Von der Stützplatte 8 geht ein Füllstandsindikator 9 aus, der in Richtung der Füllstandsindikatoraussparung 42 geführt ist. Die Höhenlage des Füllstandsindikators 9 ist durch die Füllstandsindikatoraussparung 42 im Boden 31 des Unterteils 30 von außerhalb der Tintenkartusche 1 abgreifbar. Der Füllstandsindikator 9 geht schräg von der Stützplatte 8 ab in Richtung der Füllstandsindikatoraussparung 42 im Boden 31 des Außengehäuses 1. Der Füllstandsindikator 9 berührt das Außengehäuse in einer Ebene, die näher am Boden 31 liegt als die Stützplatte 8. Er berührt das Außengehäuse zur Verhinderung von Komplikationen jedoch nur minimal, bevorzugt überhaupt nicht. Der Füllstandsindikator geht um das Tintenbehältnis herum und endet, je nach Füllstand des Tintenbehältnisses, entweder (innerhalb oder außerhalb des Außengehäuses) nahe der Füllstandsindikatoraussparung 42 oder in dieser.

Fig. 8b zeigt eine zweite Ausführungsform eines Tintenbehältnisses 4, an der eine Stützplatte 8 fixiert ist. Von der Stützplatte 8 geht ein Füllstandsindikator zuerst in Richtung des Deckels 11, dann verläuft er in einer zur Stützplatte 8 parallelen Ebene in Richtung einer Seitenwand des Außengehäuses 2 und anschließend in der Zeichnung nach unten, in Richtung des Bodens 31, insbesondere in Richtung der Füllstandsindikatoraussparung 42. Durch die Füllstandsindikatoraussparung kann der Füllstand des Tintenbehältnisses 4 vom außen, insbesondere durch einen Drucker, abgegriffen werden.

Fig. 4 zeigt die Frontansicht einer der zusammengesetzten Tintenkartusche, die das Oberteil nach Fig. 1, das Unterteil nach Fig. 2 und ein eingesetztes Tintenbehältnis umfasst.

Zu sehen ist die Frontwand der Tintenkartusche, welche die Frontwandschicht 15 des Oberteils 10 und die Frontwandschicht 35 des Unterteils 30 umfasst. In der Zeichnung links und rechts weist die Frontwand 15 jeweils eine rechteckige Aufnahmeöffnung 19 zur berührungslosen Aufnahme von etwaigen Druckerfortsätzen auf. In der Mitte der Frontwandschicht 15 (zentriert zwischen den Aufnahmeöffnungen 19) ist eine rechteckige Aussparung 20, durch die einerseits das Tintenauslassstück 5 nach außen freigelegt ist und andererseits die hinter der Frontwandschicht 15 des Oberteils 10 liegende Frontwandschicht 35 des Unterteils 30 teilweise nach außen freigelegt ist. Die Frontwandschicht 35 des Unterteils 30 weist Aufnahmeöffnungen 39 auf, die unmittelbar hinter den Aufnahmeöffnungen 19 des Oberteils 10 liegen. Weiterhin umfasst sie eine Aussparung 40, die einerseits das Tintenauslassstück 20 nach außen freilegt und zum anderen einen nicht sichtbaren Bereich oberhalb des Tintenauslassstückes 20 nach innen freilegt.

Die Figuren 5 bis 7 zeigen Einzelteile einer zweiten Ausführungsform der Erfindung in einer aufgeklappten Ansicht. Diese Darstellung entspricht im Wesentlichen dem Zuschnitt der Einzelteile aus einer ebenen Wellpappe.

Fig. 5 zeigt einen Zuschnitt für ein Oberteil 10 aus Pappe in aufgeklappter Ansicht. Das Oberteil 10 ist aus einem zusammenhängen Stück Wellpappe gefertigt, bei dem die Wellenrichtung in der Figur in horizontaler Richtung verläuft.

In der Zeichnung zentral ist der Deckel 11 vorgesehen, der eine Aussparung 27 für ein nicht gezeigtes Einsatzteil aufweist. In der Zeichenebene rechts angrenzend an den Deckel 11 ist eine Frontwandschicht 15 angeordnet. Zwischen Deckel 11 und Frontwandschicht 15 ist eine Frontwandfaltkante 24 vorgesehen, an der die Frontwandschicht 15 relativ zum Deckel 11 gefaltet werden kann. An der Frontwandschicht 20 sind eine rechteckige Tintenauslassstückaussparung 20 sowie ebenfalls rechteckige Aufnahmeöffnungen 19 zur berührungslosen Aufnahme von druckerseitigen Fortsätzen vorgesehen.

In der Figur oben und unten an den Deckel 11 angrenzend sind die Längsseitenwandschichten 13 und 14, die durch Längsseitenwandfaltkanten 25a und 25b vom Deckel 11 abgegrenzt sind, wobei die Längsseitenwandschichten 13 und 14 an den Längsseitenwandfaltkanten 25a und 25b relativ zum Deckel 11 gefaltet werden können.

In der Figur links angrenzend an den Deckel 11 ist eine Rückwandschicht 12 vorgesehen, wobei zwischen ihnen eine Rückwandfaltkante 26 vorgesehen ist, an der die Rückwandschicht 12 relativ zum Deckel 11 gefaltet werden kann.

Die Faltkanten 24 bis 26 können in der Wellpappe für ein leichteres Umklappen eingestanzt sein.

Angrenzend an die Frontwandschicht und an die Längsseitenwandschichten 13 und 14 befinden sich zwei Frontwandklebebereiche 28a und 28b, die jeweils ist mit den Längsseitenwandschichten 13 bzw. 14 (faltbar/knickbar) verbunden sind, von der Frontwandschicht 15 jedoch durch eine Aussparungen getrennt sind.

Analog befinden sich angrenzend an die Rückwandschicht 12 und an die Längsseitenwandschichten 13 und 14 zwei Rückwandklebebereiche 29a und 29b, die jeweils mit den Längsseitenwandschichten 13 bzw. 14 (faltbar/knickbar) verbunden sind, von der Rückwandschicht 12 jedoch durch eine Aussparungen getrennt sind.

Am äußeren Rand der zweiten Längsseitenwandschicht 14 ist eine schräge Führungsflanke 21 ausgebildet durch die die zweite Längsseitenwandschicht 14 sich zur Frontwandschicht 15 hin in ihrer Höhenerstreckung auf eine Eingangshöhe verschmälert. Am äußeren Rand der Frontwandschicht 15 sowie am unteren Rand des zweiten Frontwandklebebereichs 28b sind jeweils Aussparungen vorgesehen, durch die die Frontwandschicht 15 und der Frontwandklebebereich auf die Eingangshöhe hin verschmälert werden.

Am äußeren Rand der ersten Längsseitenwandschicht 13 ist eine Aussparung 18 für einen Führungsarm 36 vorgesehen, der am Unterteil 30 befestigt ist.

Fig. 6 zeigt einen Zuschnitt für ein Unterteil 30 aus Pappe in aufgeklappter Ansicht. Das Unterteil ist aus einem zusammenhängen Stück Wellpappe, bei dem die Wellenrichtung in der Figur in horizontaler Richtung verläuft.

Zentral im Unterteil 30 ist der Boden 31 dargestellt. In der Figur rechts grenzt eine Frontwandschicht 35 an den Boden 31, welche eine rechteckige Tintenauslassstückaussparung 40 sowie ebenfalls rechteckige Aufnahmeöffnungen 39 zur berührungslosen Aufnahme von druckerseitigen Fortsätzen aufweist. Zwischen Boden 31 und Frontwandschicht 35 ist eine Frontwandfaltkante 44 vorgesehen.

In der Figur oben und unten an den Deckel 31 angrenzend befinden sich die Längsseitenwandschichten 33 und 34, die durch Längsseitenwandfaltkanten 45a und 45b vom Boden 31 abgegrenzt sind.

In der Figur links angrenzend an den Boden 31 ist eine Rückwandschicht 32 vorgesehen, wobei zwischen ihnen eine Rückwandfaltkante 46 vorgesehen ist, durch die die Rückwandschicht 32 relativ zum Boden 31 gefaltet werden kann.

Die Faltkanten 44 bis 46 können in der Wellpappe für ein leichteres Umklappen eingestanzt sein.

Angrenzend an die Frontwandschicht 35 und an die Längsseitenwandschichten 33 und 34 befindet sich zwei Frontwandklebebereiche 48a und 48b, die jeweils ist mit den Längsseitenwandschichten 33 bzw. 34 (faltbar/knickbar) verbunden sind, von der Frontwandschicht 35 jedoch durch eine Aussparungen getrennt sind.

Analog befindet sich angrenzend an die Rückwandschicht 32 und an die Längsseitenwandschichten 33 und 34 zwei Rückwandklebebereiche 49a und 49b, die jeweils mit den Längsseitenwandschichten 33 bzw. 34 (faltbar/knickbar) verbunden sind, von der Rückwandschicht 32 jedoch durch eine Aussparungen getrennt sind.

Am dem Boden 31 zugewandten Rand der zweiten Längsseitenwandschicht 34 nahe der Frontwandschicht 35 ist eine schräge Führungsflanke 41 ausgebildet durch die die zweite Längsseitenwandschicht 34 sich zur Frontwandschicht 15 hin in ihrer Höhenerstreckung (in der Figur vertikal) auf eine Eingangshöhe verschmälert. Am äußeren Rand der Frontwandschicht 35 sowie am der Frontwandschicht 35 zugewandten Rand des ersten Frontwandklebebereichs 48a sind jeweils Aussparungen vorgesehen, durch die die Frontwandschicht 35 und der Frontwandklebebereich 48a auf die Eingangshöhe hin verschmälert werden.

An der ersten Längsseitenwandschicht 33 ist eine Aussparung 38 für einen (nicht dargestellten) als Winkel ausgestalteten Führungsarm 36, der nach dem Falten des Unterteils 30 an diesem fixiert wird, wobei ein Schenkel durch die Aussparung 38 gelegt ist und mindestens ein anderer an einer Innenfläche des Unterteils 30 gefestigt, insbesondere verklebt ist.

Fig. 7 zeigt eine Verstärkerschicht 50, wie sie zur Verstärkung des in Fig.5 gezeigten Oberteils verwendet werden kann. Die Wellenrichtung verläuft in der Figur vertikal und ist somit senkrecht zu der Wellenrichtung des Oberteils.

Um von den ausgeklappten Einzelteilen der Figuren 5 bis 7 zu einer vollständigen Kartusche zu gelangen, werden zuerst die Einzelteile durch Falten und Kleben jeweils in ihre dreidimensionale Endform gebracht.

Am Oberteil werden zuerst die Längsseitenwandschichten 13 und 14 (inklusive der an sie angeschlossenen Klebebereiche 28a/28b und 29a/29b), die Frontwandschicht 15 und die Rückwandschicht 12 an den jeweiligen Faltkanten 24 bis 26 in der Bildebene nach oben gefaltet.

Nun werden die Frontwandklebereiche 28a und 28b so angeordnet, dass sie kontaktierend an der Frontwandschicht 15 anliegen. Die Frontwandklebereiche 28a und 28b werden anschließend durch geeignetes Klebemittel mit der Frontwandschicht 15 verklebt.

Die Rückwandklebebereiche 29a und 29b werden so angeordnet, dass sie kontaktierend an der Rückwand anliegen und mit der Rückwandschicht verklebt werden können.

In Endform sind die Längsseitenwandschichten 13 und 14, die Frontwandschicht 15 und die Rückwandschicht 12 in ihrer Ebenenerstreckung jeweils rechtwinklig zur Ebenenerstreckung des Deckels 11, wobei die Längsseitenwandschichten 13 und 14 zueinander parallel sind und die Frontwandschicht 15 und die Rückwandschicht 12 zueinander parallel sind.

Entweder vor oder nach dem Falten und Verkleben wird am Deckel 11 die Verstärkerschicht 50 fixiert. Zusätzlich oder alternativ kann am Boden 31 analog zum Deckel 11 eine Verstärkerschicht vorgesehen sein.

Am Unterteil werden zuerst die Längsseitenwände 33 und 34 (inklusive der an sie angeschlossenen Klebebereiche 48a/48b und 49a/49b), die Frontwand 35 und die Rückwand 32 an den jeweiligen Faltkanten 44 bis 46 in der Bildebene nach oben gefaltet.

Nun werden die Frontwandklebereiche 48a und 48b so angeordnet, dass sie kontaktierend an der Frontwandschicht 35 anliegen. Sie werden anschließend durch geeignetes Klebemittel mit der Frontwandschicht 35 verklebt.

Die Rückwandklebebereiche 49a und 49b werden so angeordnet, dass sie kontaktierend an der Rückwandschicht anliegen und mit der Rückwand verklebt werden können.

In Endform sind die Längsseitenwandschichten 33 und 34, die Frontwandschicht 35 und die Rückwandschicht 32 in ihrer Ebenenerstreckung jeweils rechtwinklig zur Ebenenerstreckung des Bodens 31, wobei die Längsseitenwandschichten 33 und 34 zueinander parallel sind und die Frontwandschicht 35 und die Rückwandschicht 32 zueinander parallel sind.

Es wird entsprechend der ersten Ausführungsform ein Tintenbehältnis in das Unterteil gesetzt, ggf. fixiert, und Ober- und Unterteil anschließend zusammen gesteckt.

Beim Einsetzen in einen Drucker wird die Kartusche durch zwei Mechanismen in ihre Sollposition geführt. Zum einen befindet sich an der ersten Längsseitenwand der Führungsarm, der mit einer druckerseitigen Führung zusammenwirkt und die Tintenkartusche in Position bringt. Zum anderen dient die Führungsflanke 21 bzw. 41 als weiteres Korrekturmittel.

Fig. 9 zeigt einen Ausschnitt weitere beispielhafte Ausführungsform einer erfindungsgemäßen Tintenkartusche 1 zusammen mit einem Ausschnitt eines Tintenstrahldruckers 101, wobei die Tintenkartusche ein Außengehäuse 2 aus einem Zellstoff umfasst, an welches Führungsmittel 136 in Form eines Axialfortsatzes angebracht sind. Weiterhin umfasst die Tintenkartusche 1 ein Tintenauslassstück 5, das so ausgebildet ist, dass es mit druckerseitigen Schnittstellenmitteln 104, welche ein Einstechmittel 105 mit einer Einstechnadel umfassen, so zusammenwirken können, dass eine tintenleitende Verbindung zwischen Tintenkartusche 1 und Drucker 101 hergestellt wird.

Die als Axialfortsatz ausgebildeten Führungsmittel 136 sind hier aus einem Kunststoff gefertigt, welcher eine höhere Stabilität, also eine höhere Steifigkeit und Härte, aufweist als das Material des Außengehäuses 2. Der Axialfortsatz umfasst zwei konische Zentriermittel, die beim Einsetzen der Tintenkartusche 1 in den Tintenstrahldrucker 101 in Einsetzrichtung R so mit als konische Vertiefungen ausgebildeten druckerseitigen Gegenführungsmitteln 137 zusammenwirken, dass ein Tintenauslassstück 5 relativ zu den Einstechmitteln 105 in Form einer Einstechnadel ausgerichtet bzw. zentriert werden.

## Patentansprüche

1. Tintenkartusche (1) zum Einsetzen, insbesondere Einschieben, in einen Tintenstrahldrucker, mit einem Außengehäuse (2) und einem innenliegenden Tintenbehältnis (4), insbesondere einem Tintenbeutel, welches ein Tintenauslassstück (5) aufweist, durch welches das Tintenbehältnis (4) von außen flüssigkeitsleitend kontaktierbar ist, wobei an dem Außengehäuse (2) der Tintenkartusche (1) Führungsmittel (136) vorgesehen sind, um das Außengehäuse (2) beim Einsetzen der Tintenkartusche (1) in den Tintenstrahldrucker relativ zu ortsfest in dem Tintenstrahldrucker angeordneten Schnittstellenmitteln (104), insbesondere Einstechmitteln, auszurichten,
**dadurch gekennzeichnet,**
**dass** das Außengehäuse (2) der Tintenkartusche (1) zumindest größtenteils aus einem Zellstoff ist und
**dass** die Führungsmittel als von dem Außengehäuse (2) seperates, an diesem festgelegtes Bauteil ausgebildet sind, welches umfasst oder besteht aus einem vom Material des Außengehäuse unterschiedlichen Material.

2. Tintenkartusche nach Anspruch 1,
**dadurch gekennzeichnet,**
**dass** das an das Außengehäuse festgelegte Bauteil umfasst oder besteht aus einem zellstofffreien Material oder Materialgemisch.

3. Tintenkartusche nach Anspruch 1 oder 2,
**dadurch gekennzeichnet,**
**dass** das an das Außengehäuse festgelegte Bauteil umfasst oder besteht aus Holz, Metall und/oder Kunststoff.

4. Tintenkartusche nach einem der Ansprüche 1 bis 3,
**dadurch gekennzeichnet,**
**dass** das an das Außengehäuse festgelegte Bauteil umfasst oder besteht aus einem Material mit einer höheren Stabilität als das Material des Außengehäuses.

5. Tintenkartusche nach einem der vorhergehenden Ansprüche,
**dadurch gekennzeichnet,**
**dass** die Führungsmittel einen Führungsarm (36) umfassen, der bevorzugt als insbesondere zweischenkliges, Winkelelement ausgebildet ist und durch eine Aussparung in der Längsseitenwand hindurch ragt, und an der Innenseite der Längsseitenwand festgelegt, insbesondere verklebt ist.

6. Tintenkartusche nach einem der vorhergehenden Ansprüche,
**dadurch gekennzeichnet,**
**dass** das Außengehäuse (2) eine der Innenseite des Deckels (11) zugeordnete Verstärkerschicht (50), insbesondere aus Zellstoff, aufweist und/oder dass das Außengehäuse eine der Innenseite des Bodens (31) zugeordnete Verstärkerschicht, insbesondere aus Zellstoff, aufweist.

7. Tintenkartusche nach Anspruch 6,
**dadurch gekennzeichnet,**
**dass** eine Aussparung (27) zur Aufnahme von Einsatzgegenständen, insbesondere eines elektronisch auslesbaren Datenträgers und/oder Mikrochips, im Deckel (11) vorgesehen ist, wobei die Aussparung zur Innenseite des Außengehäuses (2) hin zumindest teilweise durch die Verstärkerschicht (50) abgedeckt ist.

8. Tintenkartusche nach einem der vorhergehenden Ansprüche,
**dadurch gekennzeichnet,**
**dass** das Außengehäuse (2) der Tintenkartusche (1) zumindest größtenteils aus Karton oder Pappe, insbesondere einwelliger und/oder mehrwelliger Wellpappe, ist.

9. Tintenkartusche nach einem der vorhergehenden Ansprüche,
**dadurch gekennzeichnet,**
**dass** das Außengehäuse (2) sechs Seitenflächen umfasst, nämlich eine Frontwand, eine Rückwand, einen Boden (31), einen Deckel (11), sowie eine erste und eine zweite Längsseitenwand, wobei mindestens vier, bevorzugt mindestens sechs, der Seitenflächen aus Zellstoff sind, wobei das Außengehäuse bevorzugt quaderförmig ausgebildet ist.

10. Tintenkartusche nach einem der vorhergehenden Ansprüche,
**dadurch gekennzeichnet,**
**dass** die Tintenkartusche (1) mehrteilig aufgebaut ist und ein Oberteil (10) und ein Unterteil (30) umfasst, die in einander einsteckbar sind, wobei der Deckel (11) durch das Oberteil (10), der Boden (30) durch das Unterteil (31) und die Frontwand, die Rückwand und die Längsseitenwände sowohl von Oberteil (10) wie auch Unterteil (30) ausgebildet sind.

11. Tintenkartusche nach einem der vorhergehenden Ansprüche,
**dadurch gekennzeichnet,**
**dass** eine Tintenauslassstückaussparung (20) in der Frontwand vorgesehen ist, an welcher das Tintenauslassstück (5) in der Tintenkartusche (1) festgelegt ist, wobei das Tintenauslassstück (5) zumindest eine Nut (6) aufweist, die an der Tintenauslassstückaussparung formschlüssig festgelegt ist, und/oder dass mit Abstand zu der Frontwand im Inneren des Außengehäuses (2) Formschlussmittel (43) mit einer Tintenauslassstückaussparung vorgesehen sind, an denen das Tintenauslassstück mit zumindest einer Nut (6) formschlüssig festgelegt ist.

12. Tintenkartusche nach einem der vorhergehenden Ansprüche,
**dadurch gekennzeichnet,**
**dass** mindestens eine Längsseitenwand an einer Längskante eine schräge Führungsflanke (21) aufweist, sodass die Höhenerstreckung der Längsseitenwand zur Frontwand hin abnimmt, und in einer angrenzenden Seitenfläche, insbesondere dem Boden (31), eine Aussparung vorgesehen ist, die in ihrer Längserstreckung der Längserstreckung der Führungsflanke (21) entspricht und die an die Führungsflanke (21) angrenzt.

13. System aus einer Tintenkartusche (1) nach einem der vorherigen Ansprüche und einem Adapter, der Einstechmittel zum Eindringen in ein Tintenbehältnis (4) sowie einen Auslassbereich zur Aufnahme von Einstechmitteln, aufweist.

14. Tintenstrahldrucker (101) mit einer Tintenkartusche (1), nach einem der Ansprüche 1 bis 12, wobei der Tintenstrahldrucker (101) Gegenführungsmittel (137) umfasst und wobei die Führungsmittel (136) der Kartusche so ausgebildet und angeordnet sind, dass sie beim Einsetzen der Tintenkartusche (1) in den Tintenstrahldrucker (101) in eine Einsetzrichtung (R) durch Zusammenwirken mit den Gegenführungsmitteln (137) die Tintenkartusche (101) so ausrichten, dass, zumindest abschnittsweise, ein Formschluss zwischen dem Tintenauslassstück (5) und den Schnittstellenmitteln (104) entsteht.

15. Tintenstrahldrucker (101) mit einer Tintenkartusche (1), nach Anspruch 14,
**dadurch gekennzeichnet,**
**dass** die Gegenführungsmittel (137) eine sich bevorzugt in Einsetzrichtung (R) längserstreckende Führungsschiene umfassen, die bevorzugt in ihrer Längserstreckung mindestens so lang ist wie die Kartusche.

## Claims

1. An ink cartridge (1) for inserting, in particular, pushing into an ink jet printer, having an outer casing (2) and an ink container (4) located inside, in particular an ink bag, which comprises an ink outlet piece (5), through which the ink container (4) can be contacted in a liquid-conducting manner from the outside, wherein on the outer casing (2) of the ink cartridge (1) guide means (136) are provided in order to align the outer casing (2) on inserting the ink cartridge (1) into the ink jet printer relative to interface means (104), in particular piercing means, arranged in a fixed location in the ink jet printer,
**characterized**
**in that** the outer casing (2) of the ink cartridge (1) at least for the greatest part consists of a cellulose material and
**in that** the guide means are designed as a component that is separate from the outer casing (2) fixed on the latter, which comprises or consists of a material that is different from the material of the outer casing.

2. The ink cartridge according to Claim 1, **characterized in that** the component fixed on the outer casing comprises or consists of a cellulose-free material or material mixture.

3. The ink cartridge according to Claim 1 or 2, **characterized in that** the component fixed on the outer casing comprises or consists of wood, metal and/or plastic.

4. The ink cartridge according to any one of the Claims 1 to 3, **characterized in that** the component fixed on the outer casing comprises or consists of a material having a higher stability than the material of the outer casing.

5. The ink cartridge according to any one of the preceding claims, **characterized in that** the guide means comprise a guide arm (36), which is preferably designed as an in particular two-legged angular element and projects through a recess in the longitudinal side wall, and is fixed on the inside of the longitudinal side wall, in particular glued to it.

6. The ink cartridge according to any one of the preceding claims, **characterized in that** the outer casing (2) comprises a reinforcing layer (50), in particular of cellulose, assigned to the inside of the lid (11), and/or **in that** the outer casing comprises a reinforcing layer, in particular of cellulose, assigned to the inside of the bottom (31).

7. The ink cartridge according to Claim 6, **characterized in that** a recess (27) for receiving insert objects, in particular an electronically readable data carrier and/or microchip, is provided in the lid (11), wherein the recess towards the inside of the outer casing (2) is at least partially covered by the reinforcing layer (50).

8. The ink cartridge according to any one of the preceding claims, **characterized in that** the outer casing (2) of the ink cartridge (1) is for the greatest part of cardboard or paperboard, in particular single-wall and/or multi-wall corrugated board.

9. The ink cartridge according to any one of the preceding claims, **characterized in that** the outer casing (2) comprises six lateral surfaces, namely a front wall, a back wall, a bottom (31), a lid (11), as well as a first and a second longitudinal side wall, wherein at least four, preferably at least six, of the lateral surfaces are of cellulose, wherein the outer casing is preferably designed cuboid in shape.

10. The ink cartridge according to any one of the preceding claims, **characterized in that** the ink cartridge (1) is constructed of multiple parts and comprises an upper part (10) and a lower part (30), which can be inserted into one another, wherein the lid (11) is formed by the upper part (10), the bottom (30) by the lower part (31) and the front wall, the back wall and the longitudinal side walls are formed both by upper part (10) as well as lower part (30).

11. The ink cartridge according to any one of the preceding claims, **characterized in that** an ink outlet piece recess (20) is provided in the front wall, on which the ink outlet piece (5) is fixed in the ink cartridge (1), wherein the ink outlet piece (5) comprises at least one groove (6), which is fixed on the ink outlet piece recess in a positively connected manner, and/or **in that** based from the front wall in the interior of the outer casing (2) positive connection means (43) with an ink outlet piece recess are provided, on which the ink outlet piece is fixed in a positively connected manner with at least one groove (6).

12. The ink cartridge according to any one of the preceding claims, **characterized in that** at least one longitudinal side wall on a longitudinal edge comprises a sloping guide flank (21), so that the height extension of the longitudinal side wall decreases towards the front wall, and in an adjoining lateral surface, in particular the bottom (31), a recess is provided, which in its longitudinal extension corresponds to the longitudinal extension of the guide flank (21) and which adjoins the guide flank (21).

13. A system of an ink cartridge (1) according to any one of the preceding claims and an adaptor, which comprises piercing means for penetrating an ink container (4) and an outlet region for receiving piercing means.

14. An ink jet printer (101) with an ink cartridge (1) according to any one of the Claims 1 to 12, wherein the ink jet printer (101) comprises counter-guide means (137) and wherein the guide means (136) of the cartridge are designed and arranged so that on inserting the ink cartridge (1) in the ink jet printer (101) in an insertion direction (R) through interacting with the counter guide-means (137) these guide means (136) through interacting with the counter-guide means (137) align the ink cartridge (101) so that, at least in portions, a positive connection between the ink outlet piece (5) and the interface means (104) is created.

15. The ink jet printer (101) with an ink cartridge (1) according to Claim 14, **characterized in that** the counter-guide means (137) comprise a guide rail preferably longitudinally extending in insertion direction (R), which in its longitudinal extension is preferably at least as long as the cartridge.

## Revendications

1. Cartouche d'encre (1) destinée à être utilisée et en particulier à être insérée dans une imprimante à jet d'encre et présentant:
un boîtier extérieur (2) et un récipient intérieur (4) pour l'encre, en particulier un sac à encre qui présente une tubulure (5) de sortie d'encre par laquelle le récipient (4) à encre peut être mis en contact de conduction de liquide par l'extérieur, des moyens de guidage (136) étant prévus sur le boîtier extérieur (2) de la cartouche d'encre (1) pour orienter le boîtier extérieur (2) par rapport à des moyens (104) d'interface lors de l'insertion de la cartouche d'encre (1) dans une imprimante à jet d'encre, en particulier des moyens de perforation, disposés fixement dans l'imprimante à jet d'encre,
**caractérisée en ce que**
le boîtier extérieur (2) de la cartouche d'encre (1) est réalisé au moins pour sa plus grande partie en une matière cellulaire et
**en ce que** les moyens de guidage sont configurés comme composants séparés du boîtier extérieur (2) et immobilisés sur ce dernier, et comprennent un matériau différent du matériau du boîtier extérieur ou constitués d'un tel matériau.

2. Cartouche d'encre selon la revendication 1, **caractérisée en ce que** le composant fixé sur le boîtier extérieur comprend un matériau cellulaire ou un mélange de matériaux non cellulaires ou est constitué de ces derniers.

3. Cartouche d'encre selon les revendications 1 ou 2, **caractérisée en ce que** le composant fixé sur le boîtier extérieur comprend ou est constitué de bois, de métal et/ou de matière synthétique.

4. Cartouche d'encre selon l'une des revendications 1 à 3, **caractérisée en ce que** le composant fixé sur le boîtier extérieur comprend ou est constitué d'un matériau dont la stabilité est plus élevée que celle du matériau du boîtier extérieur.

5. Cartouche d'encre selon l'une des revendications précédentes, **caractérisée en ce que** les moyens de guidage comprennent un bras de guidage (36) configuré de préférence comme élément coudé, en particulier à deux branches, qui traverse une découpe ménagée dans la paroi latérale longitudinale et qui est fixé et en particulier collé sur le côté intérieur de la paroi latérale longitudinale.

6. Cartouche d'encre selon l'une des revendications précédentes, **caractérisée en ce que** le boîtier extérieur (2) présente une couche de renfort (50), en particulier en matériau cellulaire, associé au côté intérieur du couvercle (11) et/ou **en ce que** le boîtier extérieur présente une couche de renfort, en particulier en matériau cellulaire, associé au côté intérieur du fond (31).

7. Cartouche d'encre selon la revendication 6, **caractérisée en ce qu'**une découpe (27) de reprise d'objets accessoires, en particulier d'un support de données et/ou d'une micropuce lisibles par voie électronique, est prévue dans le couvercle (11), la découpe étant couverte du côté intérieur du boîtier extérieur (2) au moins en partie par la couche de renfort (50).

8. Cartouche d'encre selon l'une des revendications précédentes, **caractérisée en ce que** le boîtier extérieur (2) de la cartouche d'encre (1) est réalisé pour sa plus grande partie en carton, en particulier en carton ondulé une fois et/ou plusieurs fois.

9. Cartouche d'encre selon l'une des revendications précédentes, **caractérisée en ce que** le boîtier extérieur (2) présente six surfaces latérales, à savoir une paroi frontale, une paroi dorsale, un fond (31), un couvercle (11) ainsi qu'une première et qu'une deuxième paroi latérale longitudinale, au moins quatre et de préférence au moins six des surfaces latérales étant réalisées en un matériau cellulaire, le boîtier extérieur présentant de préférence la forme d'un parallélépipède rectangle.

10. Cartouche d'encre selon l'une des revendications précédentes, **caractérisée en ce que** la cartouche d'encre (1) est réalisée en plusieurs parties et comporte une partie supérieure (10) et une partie inférieure (30) qui peuvent être enfichées l'une dans l'autre, le couvercle (11) étant formé par la partie supérieure (10), le fond (30) par la partie inférieure (31) et la paroi frontale et la paroi dorsale ainsi que les parois longitudinales latérales à la fois par la partie supérieure (10) et la partie inférieure (30).

11. Cartouche d'encre selon l'une des revendications précédentes, **caractérisée en ce qu'**une découpe (20) pour tubulure de sortie d'encre est prévue dans la paroi frontale sur laquelle la tubulure (5) de sortie d'encre est fixée sur la cartouche d'encre (1), la tubulure (5) de sortie d'encre présentant au moins une rainure (6) fixée en correspondance géométrique sur la découpe pour tubulure de sortie d'encre **en ce qu'**à distance de la paroi frontale et à l'intérieur du boîtier extérieur (2), des moyens (43) de mise en correspondance géométrique dotés d'une découpe pour tubulure de sortie d'encre, sur lesquels la tubulure de sortie d'encre est fixée en correspondance géométrique par au moins une rainure (6) étant prévus.

12. Cartouche d'encre selon l'une des revendications précédentes, **caractérisée en ce qu'**au moins une paroi latérale longitudinale présente sur un bord longitudinal un flanc oblique de guidage (21) de telle sorte que l'extension en hauteur de la paroi latérale longitudinale diminue en direction de la paroi frontale et **en ce que** dans une surface latérale adjacente, en particulier sur le fond (31), une découpe dont l'extension longitudinale correspond à l'extension longitudinale du flanc de guidage (21) et qui est adjacente au flanc de guidage (21) est prévue.

13. Système constitué d'une cartouche d'encre (1) selon l'une des revendications précédentes et d'un adaptateur qui présente des moyens de perforation qui permettent de pénétrer dans un récipient (4) à encre, ainsi qu'une partie de sortie qui reprend des moyens de perforation.

14. Imprimante (101) à jet d'encre dotée d'une cartouche d'encre (1) selon l'une des revendications 1 à 12, l'imprimante (101) à jet d'encre comportant des moyens complémentaires de guidage (137) et les moyens de guidage (136) de la cartouche étant configurés et disposés de telle sorte que lorsque la cartouche d'encre (1) est insérée dans l'imprimante (101) à jet d'encre dans un dispositif d'insertion (R) par coopération avec les moyens complémentaires de guidage (137), ils alignent la cartouche d'encre (101) de telle sorte que l'on obtienne au moins par parties une correspondance géométrique entre la tubulure (5) de sortie d'encre et les moyens d'interface (104).

15. Imprimante (101) à jet d'encre présentant une cartouche d'encre (1) selon la revendication 14, **caractérisée en ce que** les moyens complémentaires de guidage (137) comprennent un rail de guidage qui s'étend de préférence longitudinalement dans la direction d'insertion (R) et dont l'extension longitudinale est de préférence égale à celle de la cartouche.
